# EUROPÄISCHE PATENTSCHRIFT

(11) **EP 2 718 177 B1**
(45) Veröffentlichungstag und Bekanntmachung des Hinweises auf die Patenterteilung: **28.06.2017**
(21) Anmeldenummer: 12727824.0
(22) Anmeldetag: 06.06.2012
(51) Int. Cl.: B63B 39/03, B66C 23/52, B66C 23/53

(54) **VERFAHREN UND VORRICHTUNG ZUM AUSGLEICHEN EINES LASTMOMENTS SOWIE VERFAHREN UND MESSAUSRÜSTUNG ZUR POSITIONSBESTIMMUNG EINER LAST**
METHOD AND DEVICE FOR COMPENSATING FOR A LOAD MOMENT AND METHOD AND MEASURING EQUIPMENT FOR DETERMINING THE POSITION OF A LOAD
PROCÉDÉ ET DISPOSITIF POUR COMPENSER UN COUPLE DE CHARGE AINSI QUE PROCÉDÉ ET ÉQUIPEMENT DE MESURE POUR DÉTERMINER LA POSITION D'UNE CHARGE

(30) Priorität: 06.06.2011 DE 102011050857
(43) Veröffentlichungstag der Anmeldung: 16.04.2014
(73) Patentinhaber: Hoppe Bordmesstechnik GmbH, 22525 Hamburg (DE)
(72) Erfinder: ROHDE, Helmut, 22587 Hamburg (DE)
(74) Vertreter: Knoop, Philipp
(86) Internationale Anmeldenummer: PCT/EP2012/060770
(87) Internationale Veröffentlichungsnummer: WO 2012/168340

(56) Entgegenhaltungen:
- WO-A1-2007/069897
- WO-A2-2010/007554
- DE-U1-202008 008 174
- GB-A- 2 169 570
- JP-A- 59 014 599
- US-B1- 6 257 165
- US-B1- 7 367 464

## Beschreibung

Die vorliegende Erfindung betrifft ein Verfahren zum Ausgleichen eines durch eine Last auf einen Schwimmkörper, einwirkenden Lastmoments um eine Drehachse des Schwimmkörpers, indem ein zum Ausgleich des Lastmoments erforderliches Ausgleichsmoment erzeugt wird, wobei die Last von einem Ausleger einer auf dem Schwimmkörper angeordneten Ladevorrichtung getragen wird .Die Erfindung betrifft ferner eine Vorrichtung zum Ausgleichen eines durch eine Last auf einen Schwimmkörper einwirkenden Lastmoments um eine Drehachse des Schwimmkörpers, wobei die Last von einem Ausleger einer auf dem Schwimmkörper angeordneten Ladevorrichtung getragen wird, umfassend
mindestens zwei paarweise gegenüberliegend angeordnete Ausgleichstanks,
eine die Ausgleichstanks paarweise verbindende Ausgleichsleitung,
Verschiebemittel zum Verschieben einer Ausgleichsflüssigkeit zwischen den Ausgleichstanks über die Ausgleichsleitung.

Ferner betrifft die vorliegende Erfindung ein Verfahren zur Positionsbestimmung einer Last, wobei die Last von einem Ausleger einer auf dem Schwimmkörper angeordneten Ladevorrichtung getragen wird.

Ferner betrifft die vorliegende Erfindung eine Messausrüstung zur Durchführung eines Verfahrens nach einem der Ansprüche 8 bis 9, mindestens umfassend
einen ersten schwimmkörperseitigen Referenzsensor zur Anordnung auf dem Schwimmkörper für die globale Positionsbestimmung eines schwimmkörperseitigen Referenzmesspunktes,
mindestens einen lastseitigen Lastsensor für die globale Positionsbestimmung des Lastortmesspunktes zur Anordnung im Bereich der Last,
Auswertemittel zum Auslesen der von den Sensoren
bestimmten Positionsdaten und zur Ermittlung des Lastmoments in Abhängigkeit von den Positionsdaten mit den Merkmalen des Patentanspruchs 10.

Schließlich betrifft die vorliegende Erfindung eine Vorrichtung zur Durchführung des Verfahrens nach einem der Ansprüche 1 bis 6, mindestens umfassend
eine Vorrichtung zum Erzeugen eines zum Ausgleichen des durch die Last auf den Schwimmkörper, insbesondere Schiff, einwirkenden Lastmoments um eine Drehachse des Schwimmkörpers erforderlichen Ausgleichsmoments,
eine Messausrüstung zum Ermitteln einer Position der Last relativ zum Schwimmkörper,
wobei die Messausrüstung nach einem der Ansprüche 10 bis 11 und/oder die Vorrichtung zum Ausgleichen nach Anspruch 7 ausgestaltet ist/sind.

Beim Be- und Entladen von Schwimmkörpern, von Schiffen, erfolgt die Be¬ oder Entladung üblicherweise über eine Längsseite, also von Backbord oder Steuerbord. Wenn dazu ein auf dem Schiff angeordneter Ladekran verwendet wird, besteht das Problem, dass die Masse der oder Steuerbord. Wenn dazu ein auf dem Schiff angeordneter Ladekran verwendet wird, besteht das Problem, dass die Masse der aufzunehmenden Last ein eine Krängungsänderung hervorrufendes Moment erzeugt. Diese Situation tritt insbesondere auf, wenn zum Beispiel Schiffe zur Verlegung von Offshore-Ausrüstungen auf See mit schweren Offshore-Konstruktionen beladen werden. Beispielsweise kann eine Offshore-Konstruktioneine Masse von mehreren Tausend metrischen Tonnen aufweisen. Beim Beladen eines Schiffs mit einer derartigen Offshore-Konstruktion über einen Kran mit einem Ausleger kann es ohne Gegenmaßnahmen je nach Schiffstyp zu einer gefährlichen Krängungsänderung von zum Beispiel 35 Grad oder mehr kommen.

Aus diesem Grund ist es im Stand der Technik bekannt, bei dem Beladevorgang Mittel zum Ausgleichen der durch die Last hervorgerufenen Krängungsänderung und/oder Trimmänderung zu verwenden. Diese sind unter der angelsächsischen Bezeichnung Anti-Heeling-System bekannt und basieren im wesentlichen darauf, dass durch Verschieben einer Ballastflüssigkeit zwischen paarweise angeordneten Ausgleichstanks ein Gegenmoment erzeugt wird. Diese bekannte Maßnahme zur Stabilisierung von Schiffen während der Beladung ist jedoch bei extremen Verhältnissen wie zum Beispiel der beschriebenen Beladung mit einer mehrere Tausend Tonnen schweren Offshore-Konstruktion von Backbord oder Steuerbord nicht optimal. Denn insbesondere bei der üblichen Verwendung von Ladekränen mit schwenkbaren Auslegern treten während des Ladevorgangs, besonders jedoch während des Schwenkvorgangs, sehr starke Änderungen der Momente auf. Diese Änderungen sind mit herkömmlichen Anti-Heeling-Systemen nur unzureichend in den Griff zu bekommen. Der Beladungsvorgang wird daher in der Regel manuell und daher sehr langsam durchgeführt, um die auftretenden Momentenänderungen unter Berücksichtigung der Reaktionszeiten des Anti-Heeling-Systems sicherzustellen. Die Regelung der Schiffsneigung erfolgt dabei gemäß Stand der Technik in Reaktion auf messtechnisch festgestellte Neigungsänderungen, beispielsweise Änderungen der Krängung oder des Trimms des Schwimmkörpers, wenn diese zu einer Neigung außerhalb eines vorgegebenen Bereichs von beispielsweise 1 oder 2 Grad führen. Aufgrund der geschilderten Unzulänglichkeiten der bekannten Verfahren ist der Ladevorgang gemäß Stand der Technik unerwünscht zeitintensiv und unter ungünstigen Bedingungen möglicherweise auch unsicher.

Eine Vorrichtung zum Ausgleichen eines durch eine Last auf einen Schwimmkörper, insbesondere Schiff, einwirkenden Lastmoments der eingangs genannten Art ist bei den oben geschilderten Einsatzbereichen mit Nachteil nur mit erheblicher zeitlicher Verzögerung in der Lage, eine beim Be- oder Entladen, insbesondere beim Schwenken, auftretende Neigungsänderung zu kompensieren. Schon gar nicht ist es mit den bekannten Vorrichtungen möglich, eine Neigungsänderung von vornherein zu verhindern. Es besteht daher Bedarf an einer verbesserten Vorrichtung zum Ausgleichen hinsichtlich der Verkürzung der Reaktionszeiten sowie der Verbesserung der Sicherheit.

Gattungsgemäße Verfahren zum Ermitteln eines Lastmoments basieren im Wesentlichen auf Daten, die durch Messsensoren am Ladekran geliefert werden. Insbesondere ist es bekannt, Winkelgeber zur Messung des Winkels zwischen Turm und Ausleger des Ladekrans zu verwenden. Diese Verfahren sind jedoch mit Nachteil ungenau. Häufig eignet sich ein mit den bekannten Verfahren ermitteltes Lastmoment daher nicht optimal zur Weiterverarbeitung durch Bordsysteme des Schiffes.

Entsprechendes gilt für die gattungsgemäße Messausrüstung zur Durchführung des Verfahrens zum Ermitteln eines Lastmoments.

Aus der WO 2010/007554 A2 ist ein Verfahren zum Ausgleichen eines durch eine Last auf einen Schwimmkörper einwirkenden Lastmoments um eine Drehachse des Schwimmkörpers bekannt. Dazu sollen Füllstandssensoren in Kammern von Ausgleichstanks zur Bestimmung eines Krängungswinkels des Schiffs verwendet werden, um eine Regelung der Schiffsneigung in Reaktion auf messtechnisch festgestellte Neigungsänderungen vorzunehmen. Eine Regelung der Schiffsneigung erfolgt somit in Reaktion auf messtechnisch festgestellte Neigungsänderungen, insbesondere Änderungen der Krängung oder des Trimms des Schwimmkörpers. Mit Nachteil muss gemäß der WO 2010/007554A2 somit eine unerwünschte Krängungsänderung zunächst auftreten, bevor ihr entgegengewirkt werden kann.

Der vorliegenden Erfindung liegt daher die Aufgabe zugrunde, ein Verfahren zum Ausgleichen der eingangs genannten Art sowie eine zugehörige Vorrichtung zu dessen Durchführung dahingehend zu verbessern, dass eine Be- oder Entladung schneller und sicherer durchgeführt werden kann.

Mit Blick auf das Verfahren zur Positionsbestimmung einer Last und die entsprechende Messausrüstung der eingangs genannten Art liegt der vorliegenden Erfindung die Aufgabe zugrunde, eine genauere Positionsbestimmung zu ermöglichen, um die Position der Last als Eingangsgröße für Regelkreise verwenden zu können.

Die auf das Verfahren zum Ausgleichen eines Lastmoments der eingangs genannten Art gerichtete Aufgabe wird erfindungsgemäß durch die Merkmalskombination des Anspruchs 1 gelöst, wobei bei einem derartigen Verfahren eine Position der Last relativ zum Schwimmkörper ermittelt und in Abhängigkeit von der ermittelten Position das Ausgleichsmoment bestimmt wird. Es ist also erfindungsgemäß mit Vorteil möglich, anhand der Bestimmung der Position der Last relativ zum Schwimmkörper einen verbesserten Momentenausgleich zu erzielen. Denn anstatt, wie im Stand der Technik üblich, erst auf eine bereits messtechnisch erfassbare Neigungsänderung durch die Erzeugung von Gegenmomenten zu reagieren, ermöglicht es das erfindungsgemäße Verfahren, mit der Kenntnis der Position der Last bereits die die Neigungsänderung verursachende Momentenänderung heranzuziehen, um frühzeitig das erforderliche Ausgleichsmoment zu erzeugen. Das Trägheitsmoment des Schwimmkörpers bei der Reaktion auf Änderungen des Lastmoments spielt somit erfindungsgemäß keine Rolle. Mittel zum Ausgleichen einer Neigungsänderung können auf diese Weise mit Vorteil frühzeitig aktiviert werden, so dass im günstigsten Fall der Ladevorgang schneller und sicherer ablaufen kann.

In spezieller Ausgestaltung der Erfindung kann die Position der Last durch eine Kamera in Verbindung mit einer Bildverarbeitung ermittelt werden.

In einer bevorzugten Ausgestaltung des Verfahrens gemäß der Erfindung ist vorgesehen, dass zur Bestimmung des Lastmoments relativ zu einer Drehachse des Schwimmkörpers eine Masse der Last ermittelt wird und anschließend in Abhängigkeit von dem Lastmoment das Ausgleichsmoment bestimmt wird. Somit wird aus der Position und der Masse der Last ein Moment der Last relativ zu einer Drehachse des Schwimmkörpers errechnet, welches zur Aktivierung einer Anlage zur Erzeugung eines Ausgleichsmoments verwendet wird. Zur Ermittlung der Masse der Last kann im Rahmen der Erfindung beispielsweise eine Änderung des Tiefgangs beim Aufnehmen der Last herangezogen werden.

Wenn in weiterer vorteilhafter Ausgestaltung der Erfindung zeitliche Änderungen der Position der Last und/oder des Lastmoments ermittelt werden, kann erfindungsgemäß ein zum Ausgleich der zu erwartenden Neigungsänderung erforderliches Ausgleichsmoment frühzeitig bestimmt werden, um die Reaktionszeit für die Neigungskompensation weiter zu vermindern.

Insbesondere kann erfindungsgemäß zum Erzeugen des Ausgleichsmoments eine Ausgleichsflüssigkeit zwischen mindestens zwei paarweise gegenüberliegend angeordneten Ausgleichstanks durch eine die Ausgleichstanks paarweise verbindende Ausgleichsleitung verschoben werden. Die erforderliche Durchflussmenge der zu verschiebenden Ausgleichsflüssigkeit wird dabei erfindungsgemäß anhand der ermittelten Position der Last ermittelt.

Je nach Auslegung der Ausgleichstanks sowie der Masse der zu beladenden Last können im Rahmen der Erfindung auch mehrere Paare von Ausgleichstanks verwendet werden, um die nötige Durchflussmenge an Ausgleichsflüssigkeit zur Erzeugung eines Gegenmoments bereitzustellen.

Gemäß einer bevorzugten Ausführungsform des erfindungsgemäßen Verfahrens wird die Ausgleichsflüssigkeit mittels Druckluft verschoben. Dazu kann insbesondere Luft in die Ausgleichstanks geblasen werden, um deren Inhalt über die Ausgleichsleitung in den gegenüberliegenden Tank zu drücken. Die Verwendung von Druckluft ist in diesem Zusammenhang vorteilhaft, da eine schnelle Reaktion auf Laständerungen des Schwimmkörpers möglich ist. Zudem ist es vergleichsweise einfach möglich, den Druck der Druckluft zu variieren, um eine kontinuierliche Regelung der Durchflussmenge der Ausgleichsflüssigkeit zu erreichen. Darüber hinaus kann über Steuereinrichtungen im Druckluftsystem zum Beispiel auch ein Abbremsen eines Ausgleichsflüssigkeitsstroms in der Ausgleichsleitung bewirkt werden, um die Reaktionszeit der Regelung erfindungsgemäß insgesamt weiter zu reduzieren.

In anderer vorteilhafter Ausgestaltung des erfindungsgemäßen Verfahrens wird die Ausgleichsflüssigkeit mittels eines Pumpvorgangs verschoben.

In diesem Zusammenhang ist es vorteilhaft, wenn mit variablem Durchfluss gepumpt wird. Demgegenüber ist bei herkömmlichen Anti-Heeling-Systemen lediglich vorgesehen, dass die Pumpen eingeschaltet werden, anschließend mit einer bestimmten festen Drehzahl betrieben werden und bei Erreichen einer vorgegebenen Krängung in einem der Ausgleichstanks wieder abgeschaltet werden. Indem erfindungsgemäß ein Betrieb mit variablem Durchfluss vorgesehen ist, lässt sich der Ausgleich der Lastmomente beim Be- und Entladevorgang gleichermaßen verfeinern wie auch die Reaktionszeit verkürzen.

Das erfindungsgemäße Verfahren wird weiter verbessert, indem der Ausgleichsflüssigkeitsstrom verzögert wird, wobei Bremsenergie, vorzugsweise elektrisch, vernichtet und/oder rückgespeist wird. Dies kann im Rahmen der Erfindung vorzugsweise dadurch erfolgen, dass Pumpen im Turbinenbetrieb verwendet werden und dabei den Ausgleichsflüssigkeitsstrom verzögern.

Die Pumpen können erfindungsgemäß insbesondere als Asynchronmaschinen ausgestaltet sein und über einen Frequenzumrichter angesteuert werden, wobei in einem Zwischenkreis ein elektrischer Bremswiderstand angeordnet ist, der nur im Turbinenbetrieb zugeschaltet wird. Die Pumpen sollten reversibel betreibbar sein und können im Rahmen der Erfindung vorzugsweise als Axialpumpe ausgestaltet sein.

In Weiterbildung des erfindungsgemäßen Verfahrens wird eine zur Erzeugung des Ausgleichsmoments erforderliche Durchflussmenge einer Ausgleichsflüssigkeit bestimmt.

In bevorzugter Ausgestaltung des erfindungsgemäßen Verfahrens werden zeitliche Änderungen des momentanen Füllstands mindestens eines Paares der Ausgleichstanks und/oder eine Durchflussmenge durch die Ausgleichsleitung gemessen. Diese können mit Vorteil bei der Erzeugung des Ausgleichsmoments berücksichtigt werden. Anhand der Füllstände lassen sich die momentanen Ausgleichsmomente bestimmen, um durch Vergleich mit der momentanen Position der Last relativ zu dem Schwimmkörper zu errechnen, welches zusätzliche Ausgleichsmoment benötigt wird, um die Neigung des Schiffs in einem vorgegebenen Winkelbereich zu halten.

Wenn erfindungsgemäß das Ausgleichsmoment zusätzlich in Abhängigkeit mindestens eines den Tiefgang des Schwimmkörpers kennzeichnenden Wertes bestimmt wird, wird das erfindungsgemäße Verfahren weiter hinsichtlich einer sicheren und zügigen Beladung mit schweren Lasten verbessert. Denn die Erfassung von Änderungen des Tiefgangs während der Aufnahme einer Last ermöglicht die Bestimmung der Masse der Last, die wiederum zur Bestimmung des Lastmoments verwendet werden kann.

Um eine Plausibilitätskontrolle für das erfindungsgemäße Verfahren zum Ausgleichen zu erhalten, kann das erfindungsgemäß ermittelte Ausgleichsmoment mit einem mittels eines Referenzverfahrens ermittelten Vergleichswert verglichen werden und im Falle einer Abweichung festgestellt werden, ob diese außerhalb eines gegebenen Toleranzintervalls liegt, wobei das Referenzverfahren vorzugsweise eine direkte Messung des Neigungswinkels des Schwimmkörpers um eine Drehachse umfasst. Dadurch, dass mit einem Referenzverfahren verglichen wird, lässt sich vermeiden, dass zum Beispiel bei einer Störung des zur Positionsbestimmung verwendeten Satellitensystems das dann fehlerhaft bestimmte Lastenmoment zur Ermittlung eines Ausgleichsmoments herangezogen wird. Falls als Referenzverfahren die Messung des Neigungswinkels des Schwimmkörpers verwendet wird, kann die Neigung insbesondere mit Vorteil mit einem initialen Winkelsensor gemessen werden. Wenn also beispielsweise bei einem Beladungsvorgang der Winkelsensor eine Änderung der Neigung des Schwimmkörpers feststellt, kann dies erfindungsgemäß als Hinweis interpretiert werden, dass ein falsches Ausgleichsmoment bestimmt worden ist.

In Weiterbildung der Erfindung wird aus einem vorgegebenen Lastweg eine planmäßige zukünftige Position der Last ermittelt, wobei in Abhängigkeit von der ermittelten zukünftigen Position das Ausgleichsmoment bestimmt wird. Beispielsweise kann im Rahmen der Erfindung der Lastweg einer Ladekran-Steuerung, in welcher besagter Lastweg als Vorgabe abgelegt ist, entnommen werden, nach welcher der Ladekran die Last zu bewegen hat. Die Orientierung an dem Lastweg ermöglicht eine vorzeitige Planung und rechtzeitige Erzeugung des Ausgleichsmoments.

Die auf eine Vorrichtung zum Ausgleichen eines Lastmoments der eingangs genannten Art gerichtete Aufgabe wird erfindungsgemäß durch die Merkmalskombination des Patentanspruchs 7 gelöst, wobei die Verschiebemittel zum Erzeugen eines variablen Durchflusses durch die Ausgleichsleitung ausgebildet sind. Im Unterschied zu herkömmlichen Anti-Heeling-Systemen, bei denen die Pumpen in einem 2-Punkt-Steuerungsbetrieb mit konstanter Drehzahl bis zum Erreichen eines Abschaltwertes betrieben werden, ermöglicht die erfindungsgemäße Ausgestaltung von Pumpen mit einer Betriebsart bei variablem Durchfluss eine präzisere Erzeugung eines Ausgleichsmoments bei kürzerer Reaktionszeit. Die Verschiebemittel können in diesem Sinne erfindungsgemäß auch ein Luftgebläse umfassen, welches ebenfalls durch Variation des erzeugten Luftdrucks oberhalb der Wasserlinie in den Ausgleichstanks zur Erzeugung eines variablen Durchflusses durch die Ausgleichsleitung geeignet sind.

In Ausgestaltung der erfindungsgemäßen Vorrichtung sind die Verschiebemittel zum Abbremsen eines Ausgleichsflüssigkeitsstromes zwischen den Ausgleichstanks ausgebildet. Auch diese erfindungsgemäße Maßnahme ermöglicht eine schnellere Kompensation von veränderten Lastmomenten beim Ladevorgang, indem schneller und präziser ein Ausgleichsmoment angepasst werden kann.

Bei der erfindungsgemäßen Vorrichtung umfassen die Verschiebemittel eine frequenzvariabel ansteuerbare, vorzugsweise in einem Vierquadrantenbetrieb betreibbare, Pumpe, mit einem Bremswiderstand im Zwischenkreis und/oder mit Mitteln zum Rückspeisen in ein Bordnetz. Der Bremswiderstand kann erfindungsgemäß zuschaltbar sein, wenn die Pumpe im Turbinenbetrieb gefahren werden soll.

Die auf ein Verfahren zur Positionsbestimmung einer Last der eingangsgenannten Art nach Patentanspruch 8 wird erfindungsgemäß mit einem Verfahren gelöst, welches eine globale Positionsbestimmung eines auf dem Schwimmkörper angeordneten schwimmkörperseitigen Referenzmesspunktes sowie mindestens eines lastseitig angeordneten Lastortmesspunktes umfasst. Die Positionsbestimmung kann insbesondere mit GPS-Sensoren erfolgen. Dieses erfindungsgemäße Messverfahren ermöglicht eine derart zuverlässige Positionsbestimmung, dass die mit dem erfindungsgemäßen Verfahren ermittelte Position der Last mit Vorteil als Eingang für unterschiedliche Regler verwendet werden kann.

Die erfindungsgemäße gleichzeitige globale Positionsbestimmung, also Positionsbestimmung der räumlichen Koordinaten relativ zur Erde, eines Referenzmesspunktes auf dem Schwimmkörper und eines Lastortmesspunktes im Bereich der Last ermöglicht bei Kenntnis der Lage der Messpunkte relativ zu dem Schwimmkörper bzw. relativ zur Last insbesondere die Bestimmung eines Hebelarms der Last und damit bei Kenntnis der Masse der Last eines Moments auf den Schwimmkörper. Die globale Positionsbestimmung kann insbesondere mittels GPS-Sensoren erfolgen. Sie liefert sehr präzise Werte, die die Berücksichtigung des Abstands der Last zu dem Referenzpunkt als Eingangsgröße beispielsweise eines Anti-Heeling-Systems zulässt.

Vorzugsweise ist mindestens ein schwimmkörperseitiger Referenzmesspunkt auf einem sich mastartig von einer Ladefläche des Schwimmkörpers erstreckenden Turm der Ladevorrichtung angeordnet.

Dabei ist es im Rahmen der Erfindung vorteilhaft, wenn der Abstand zwischen einem ersten und einem zweiten schwimmkörperseitigen Referenzmesspunkt möglichst groß ist. Entsprechend sollten ein schwimmkörperseitiger Referenzmesspunkt möglichst an der Turmspitze des Kranes und ein anderer möglichst an Deck des Schwimmkörpers angeordnet sein. Der relative Fehler der bei der Lastmomentbestimmung auftritt, wird auf diese Weise minimiert.

Besonders günstig ist es in weiterer vorteilhafter Ausgestaltung des erfindungsgemäßen Verfahrens zur Positionsbestimmung, wenn der Lastortmesspunkt an der Last selber und/oder am Ausleger angeordnet ist. Insbesondere die Anbringung eines Sensors für die globale Positionsbestimmung an der Last selber ermöglicht es auch festzustellen, ob die Last, beispielsweise aufgrund von Seegang, am Ladekran schwingt. Dier Erfassung der globalen Position des Punktes der Lastaufhängung ist vorteilhaft, da an diesem Punkt die Gewichtskraft der Last angreift und auf den Schwimmkörper einwirkt.

Das Verfahren nach der Erfindung wird zum Ermitteln eines durch eine Last auf den Schwimmkörper einwirkenden Lastmoments um eine Drehachse des Schwimmkörpers verwendet. Das auf diese Weise nach der Erfindung ermittelte Lastmoment kann mit Vorteil zur Steuerung von Beladungsvorgängen angewendet werden.

Gemäß dem erfindungsgemäßen Verfahren zur Positionsbestimmung wird zum Ermitteln des Lastmoments eine globale Positionsbestimmung eines in einem Abstand auf einer Referenzlinie angeordneten zweiten schwimmkörperseitigen Referenzmesspunktes vorgenommen, wobei der Abstand des Lastortmesspunktes von der Referenzlinie berechnet wird. Diese Maßnahme ermöglicht es, Laständerungen aufgrund von Lageänderüngen der Masse relativ zum Schwimmkörper unabhängig von einer daraus resultierenden Neigungsänderung des Schwimmkörpers zu bestimmen.

Da gemäß der Erfindung die aus der Positionsbestimmung gewonnenen Positionsdaten zur Steuerung der Ladevorrichtung verwendet werden, um einen gewünschten Lastweg, den die von dem schwenkbaren Ausleger getragene Last mittels der Ladevorrichtung zurücklegt, einzuhalten, kann der Ladevorgang optimiert werden. Insbesondere ermöglicht die hohe Qualität der mit dem erfindungsgemäßen Verfahren ermittelten Positionsdaten der Last, besonders des Ortes der Lastaufhängung, eine Bewegung der Last mittels einer Steuerung entlang eines Lastweges zu, bei dem Änderungen des Lastmoments so gewählt sind, dass ein Be- oder Entladevorgang besonders sicher für den zu be- oder entladenden Schwimmkörper gestaltet werden kann.

Wenn in Ausgestaltung der Erfindung die Last mittels der Ladevorrichtung horizontal und/oder vertikal bewegt wird, wobei insbesondere der Ausleger um eine senkrechte Achse geschwenkt und/oder um eine horizontale Achse verstellt wird, kann ein Lastweg insbesondere hinsichtlich Änderungen des Lastmoments optimiert werden.

Der Lastweg wird erfindungsgemäß derart gewählt, dass das Lastmoment um eine Drehachse des Schwimmkörpers beim Bewegen der Last entlang des Lastwegs gleichmäßig variiert. Auf diese Weise werden die bei manueller Ausführung von Be-und Entladevorgängen in der Praxis auftretenden zickzackartigen Lastwege und die damit einhergehenden ungleichmäßigen Änderungen des Lastmoments vermieden. Dies vereinfacht den Ausgleich des Lastmoments mit Ausgleichsmomenten und verbessert so die Sicherheit von Be-und Entladevorgängen.

Besonders günstig ist es, wenn in Ausgestaltung der Erfindung der Lastweg als kürzester Weg zwischen einer Position der Last beim Aufnehmen und einer Position beim Ablegen gewählt wird. Bei der Verwendung eines Kranes zur Bewegung der Last kommt es hierbei in erster Linie auf den Weg an, den der Ort der Lastaufhängung, an welchem die Gewichtskraft der Last angreift, zurücklegt. Änderungen der vertikalen Lage der Last selber durch Verändern der Seillänge haben hingegen geringeren Einfluss. Im Rahmen der Erfindung ist unter Lastweg daher insbesondere auch der Weg zu verstehen, den der Punkt, an dem die Gewichtskraft der Last angreift, zurücklegt. In vielen Fällen wird dies der Punkt eines Auslegers sein, an welchem das Seil zur Last führt. In diesem Sinne ist der kürzeste Lastweg in Bezug auf die Horizontale eine gerade Verbindungslinie zwischen der Position der Last beim Aufnehmen und jener beim Ablegen, sofern auf diesem Weg keine Hindernisse, wie zum Beispiel Schiffsaufbauten oder andere Ladung, entgegenstehen.

Die auf eine Messausrüstung gerichtete Aufgabe wird mit einer Messausrüstung nach Anspruch 1 gelöst, welche mindestens umfasst:
einen ersten schwimmkörperseitigen Referenzsensor zur Anordnung auf dem Schwimmkörper für die globale Positionsbestimmung eines schwimmkörperseitigen Referenzmesspunktes,
einen lastseitigen Lastsensor für die globale Positionsbestimmung des Lastortmesspunktes zur Anordnung im Bereich der Last,
Auswertemittel zum Auslesen der von den Sensoren bestimmten Positionsdaten.

Die Sensoren können im Rahmen der Erfindung insbesondere zum Empfangen und Auswerten von Signalen eines Satellitensystems, insbesondere GPS, ausgestaltet sein. Vorzugsweise sind sie als GPS¬ Sensoren ausgestaltet.

Die Auswertemittel sind erfindungsgemäß zur Ermittlung des Lastmoments in Abhängigkeit von den Positionsdaten ausgestaltet. Dazu wird die Masse der Last entweder als Parameter zugrundegelegt oder mit einem geeigneten Verfahren gemessen.

Die erfindungsgemäße Messausrüstung wird noch verbessert, wenn ein zweiter schwimmkörperseitiger Referenzsensor zur Anordnung in einem Abstand auf einer Referenzlinie zu dem ersten schwimmkörperseitigen Referenzsensor vorgesehen ist, wobei die Auswertemittel vorzugsweise zur Berechnung des Abstands des Lastortmesspunktes von der Referenzlinie ausgestaltet sind.

Eine weitere Verbesserung der erfindungsgemäßen Messausrüstung erhält man, wenn sie weitere Sensoren für die globale Positionsbestimmung zur Anordnung an weiteren schwimmkörperseitigen und/oder lastseitigen Messpunkten umfasst. Insbesondere können Sensoren für die Anbringung am äußeren Ende des Auslegers des Lastkrans und auf der Last selber vorgesehen sein. Anhand eines Sensors auf der Last selber ist es mit Vorteil erfindungsgemäß möglich, festzustellen, ob die Last schwingt.

Da gemäßder Erfindung Mittel zum Übertragen von Daten der Positionsbestimmung an eine Steuerungseinrichtung einer Ladevorrichtung vorgesehen sind, kann die Ladevorrichtung den Ladevorgang anhand der der Positionsdaten automatisch abwickeln. Dabei kann insbesondere ein gewünschter Lastweg vorgegeben werden, welcher von der Steuerungseinrichtung eingehalten wird.

Schließlich wird die auf eine Vorrichtung zur Durchführung des Verfahrens nach einem der Ansprüche 1 bis 6 gerichtete Aufgabe durch eine derartige Vorrichtung gelöst, welche mindestens umfasst:
eine Vorrichtung zum Erzeugen eines zum Ausgleichen des Lastmoments erforderlichen Ausgleichsmoments,
eine Messausrüstung zum Ermitteln einer Position der Last relativ zum Schwimmkörper,
wobei die Messausrüstung nach einem der Ansprüche 10 bis 11 und/oder die Vorrichtung zum Ausgleichen nach Anspruch 7 ausgestaltet ist/sind.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind.

Funktionsmäßig gleiche Teile sind dabei mit denselben Bezugszeichen versehen.

Die Figuren der Zeichnung zeigen im Einzelnen:
- Figur 1:: schematische Darstellung eines Schiffes mit einem drehbaren Ladekran und einer an dem Ladekran hängenden Last (a) in einer Seitenansicht in Blickrichtung auf das Heck und (b) in Blickrichtung von oben zur Veranschaulichung der Messpunkte für die Durchführung einer Lagebestimmung gemäß einer bevorzugten Ausgestaltung des erfindungsgemäßen Verfahrens, welche erfindungsgemäß zur Neigungsregelung nach dem erfindungsgemäßen Verfahren verwendet wird;
- Figur 2:: schematische Darstellung einer bevorzugten Ausgestaltung einer erfindungsgemäßen Vorrichtung zum Ausgleichen einer durch eine schwere Last verursachten Krängungsänderung in Blickrichtung der Längsachse eines Schiffes.

Die Figur 1 zeigt schematisch eine Seitenansicht des Hecks eines Schiffes 1. Das Schiff 1 weist steuerbordseitig einen ebenfalls nur schematisch dargestellten Ladekran 2 auf. Der Ladekran 2 ist mit einem Turm 3 auf einer Ladefläche 4 des Schiffes 1 befestigt. Der Turm 3 mit dem Ausleger 5 ist um seine Längsachse drehbar. Von dem Turm 3 des Ladekrans 2 erstreckt sich ein Ausleger 5 mit einer nicht näher dargestellten Seilführung. Am äußeren Ende des Auslegers 5 des Ladekrans 2 ist an einem Trageseil 6 eine schwere Last 7 in nicht näher dargestellter Weise befestigt. Der Ausleger 5 kann in üblicher Weise relativ zur Hochachse des Turms 3 winkelverstellt werden. Das schematisch dargstellte Schiff 1 schwimmt im Wasser mit einem durch die Wasserlinie 8 definierten Tiefgang. Das Schiff 1 ist backbordseitig mit einer Mittellinie 9 gegenüber der Vertikallinie 10 um einen Krängungswinkel 11 geneigt.

In der in den Figuren 1(a) und 1(b) gezeigten Situation ist die Last 7 an dem Tragseil 6 über den Ausleger 5 derart gehalten, dass die gesamte Gewichtskraft an dem Ladekran 2 anliegt.

Im Bereich einer Spitze des Turms 3 ist ein erster GPS-Referenzsensor 12 angeordnet, der nur schematisch gezeigt ist. Weiter ist am äußeren Ende des Auslegers 5 ein weiterer GPS-Referenzsensor 14 im Bereich des Trageseils 6 angeordnet. Außerdem ist ein GPS-Lastsensor 15 direkt an der Last 7 befestigt. Zusätzlich sind, wie in Figur 1(b) zu erkennen, in der Nähe des Bugs ein dritter GPS-Referenzsensor 17 sowie ein vierter GPS-Referenzsensor 18 angebracht.

Die Figur 2 zeigt schematisch eine bevorzugte Ausgestaltung einer Vorrichtung zum Ausgleichen einer Krängungsänderung in Form eines Anti-Heeling-Systems 19. Das Anti-Heeling-System 19 besteht im Wesentlichen aus einem backbordseitigen Ausgleichstank 20 und einem gleichartigen steuerbordseitigen Ausgleichstank 21. Die Ausgleichstanks 20, 21 sind als Paar im Schiffsrumpf angeordnet. Der Ausgleichstank 20 an der Backbordseite ist über eine Ausgleichsleitung 22 mit dem Ausgleichstank 21 an der Steuerbordseite verbunden. Die Ausgleichsleitung 22 verbindet die Ausgleichstanks 20, 21 über Öffnungen in der Nähe des Tankbodens. Beide Ausgleichstanks 20, 21 sind mit Füllstandsmessern 23, 24 versehen. Innerhalb der Ausgleichsleitung 22 ist eine reversibel betreibbare Propellerpumpe 25 angeordnet. Die reversibel betreibbare Propellerpumpe 25 ist mit einem Frequenzumrichter 26 verbunden und über diesen frequenzvariabel ansteuerbar. Der Frequenzumrichter 26 weist einen nur schematisch angedeuteten Bremswiderstand 27 in einem Zwischenkreis auf. Mit Hilfe des Frequenzumrichters 26 ist die Propellerpumpe 25 im Vierquadrantenbetrieb betreibbar. Dies bedeutet, dass die Propellerpumpe 25 mit variabler Drehzahl betrieben werden kann, um einen variablen Durchfluss durch die Ausgleichsleitung zwischen den Ausgleichstanks 20, 21 zu erzeugen. Darüber hinaus kann die Propellerpumpe 25 aufgrund der Eigenschaften des Frequenzumrichters 26 auch im Turbinenbetrieb betrieben werden, um einen Durchfluss in der Ausgleichsleitung 22 zu bremsen und auf diese Weise den Durchfluss durch die Ausgleichsleitung des Anti-Heeling-Systems 19 zu regeln. Ein Stoppen des Durchflusses durch die Ausgleichsleitung 22 ist zudem möglich durch Schließen einer Absperrklappe 28.

Der Frequenzumrichter 26 ist mit einer Steuer- und Regelungseinrichtung 29 verbunden, welche die Propellerpumpe 25 über den Frequenzumrichter 26 steuert. Die Steuer- und Regelungseinrichtung 29 ist zur Errechnung eines zum Ausgleich eines durch eine Last 7 erzeugten Lastmoments und zur Erzeugung eines dafür erforderlichen Steuerbefehls an die Propellerpumpe 25 ausgestaltet. Dazu greift die Steuer- und Regelungseinrichtung 29 auch auf Messdaten der GPS-Sensoren 12, 13, 14, 15, 17, 18 zu und errechnet aus diesen in geeigneter, dem Fachmann für sich genommen wohl bekannte Weise, ein Lastmoment der Last 7 am Ladekran 2.

Zur Durchführung des erfindungsgemäßen Verfahrens zum Beladen kann in bevorzugter Ausgestaltung wie folgt vorgegangen werden. Zunächst wird das Schiff 1 mit Hilfe des Anti-Heeling-Systems 19 nach Backbord um einen Krängungswinkel 11 zwischen der Mittellinie 9 und der Vertikallinie 10 geneigt. Dazu werden keine Signale der GPS-Sensoren 12, 14, 15, 17, 18 benötigt. Im nächsten Schritt wird das Trageseil 6 an der Last 7 befestigt und gespannt. Zum Spannen wird die Seilmechanik des Ladekrans 2 solange betätigt, bis das Schiff 1 in etwa um den Betrag des Krängungswinkels 11 nach Steuerbord geneigt wird. Dabei befindet sich die Last 7 an Land oder auf einem Schwimmponton oder ähnlichem. Anschließend wird die Last mit Hilfe des Anti-Heeling-Systems 19 angehoben, indem das Anti-Heeling-System 19 ein entsprechendes Moment mit der Ausgleichslüssigkeit erzeugt. Während die Last 7 angehoben wird, werden Änderungen des Tiefgangs auf für sich genommen bekannte Weise gemessen. Aus der gemessenen Änderung des Tiefgangs wird die Masse der angehobenen Last 7 berechnet. Dieser Verfahrensschritt wird solange durchgeführt, bis die Last 7 vollständig an dem Trageseil 6 des Ladekrans 2 hängt. Die aus der Änderung des Tiefgangs bestimmte Masse der Last 7 wird der Regelungseinrichtung 29 für die Bestimmung des Lastmoments zugeleitet. In der Folge wird die Last mit der Seilmechanik des Ladekrans 2 weiter angehoben. Dabei ist im Prinzip eine Aktivierung der Anti-Heeling-Systems 19 nicht erforderlich, da sich das Lastmoment nicht ändert.

Sowohl für das vorherige Neigen nach Backbord als auch für das Anheben der Last wird die Steuer- und Regelungseinrichtung 29 im Wesentlichen als Zweipunktsteuerung für die Propellerpumpe 25 betrieben, indem die Propellerpumpe 25 jeweils eingeschaltet wird, bis über die Füllstandsmesser 23, 24 ein jeweils benötigter Füllstand erreicht worden ist.

Im nächsten Schritt wird der Ladekran 2 um die Längsachse des Turms 3 geschwenkt. In dieser Phase wird die Steuer- und Regelungseinrichtung 29 im Lastmomentmodus betrieben. Im Lastmomentmodus bestimmt die Steuer- und Regelungseinrichtung 29 anhand der Messwerte von den GPS-Sensoren 12, 13, 14, 15, 17, 18 und der Masse der Last 7 das erforderliche Ausgleichsmoment und regelt über den Frequenzumrichter 26 die Propellerpumpe 25 entsprechend. Auf diese Weise vermag das Anti-Heeling-System 19 auf Änderungen des Lastmoments bereits zu reagieren, bevor das Schiff 1 mit einer Änderung des Krängungswinkels 11 reagiert hat.

Das Prinzip der Erfindung kann gleichermaßen für die Regelung und Steuerung der Neigung des Schiffs um die Querachse verwendet werden. In diesem Falle kann ebenfalls eine Auswertung des Lastmoments in Bezug auf die Querachse in vorteilhafter Weise verwendet werden, um ein Ausgleichsystem frühzeitig reagieren zu lassen.

Bezugnehmend nochmals auf Figur 1(b) wird nachstehend eine bevorzugte Ausgestaltung eines Verfahrens gemäß der Erfindung zur Optimierung eines Lastwegs beim Be- und Entladen der Last 7 veranschaulicht. Gemäß der in Figur 1(b) gezeigten beispielhaften Anwendung des Verfahrens soll die Last 7 von einem Aufnahmeort 34, an welchem die Last 7 von dem Ladekran 2 aufgenommen wird, zu dem Ablageort 31 auf der Ladefläche 4 des Schiffes 1 bewegt werden.

Dies kann auf verschiedenen Wegen erfolgen. Beispielsweise könnte die Last entlang des in Figur 1(b) mit Bezugzeichen 30 gekennzeichneten Lastweges erfolgen. Bei dem Lastweg 30 erfolgt zunächst eine Schwenkbewegung des Auslegers 5 des Ladekrans 2 um die Achse des Turms 3. Entsprechend verläuft der Lastweg 30 zunächst in Form eines Kreisbogenabschnitts. Anschließend wird bei konstantem Schwenkwinkel des Auslegers 5 durch Verändern des Winkels zwischen dem Ausleger 5 und dem Turm 3 die Last 7 in radialer Richtung auf die Achse des Turms 3 zu bewegt. Das anschließende Herablassen der Last 7 auf die Ladefläche 4 durch Verlängern des Seils ist in der Draufsicht gemäß Figur 1(b) nicht zu erkennen.

Der Lastweg 30 ist jedoch nicht optimal. Zum Einen ist der Lastweg 30 bei der zeitlichen Entkopplung einer Schwenkbewegung und einer Bewegung radial auf die Schwenkachse zu länger als unbedingt erforderlich. Zum Anderen ändert sich das durch die Last 7 auf das Schiff 1 ausgeübte Lastmoment entlang dem Lastweg 30 ungleichmäßig. Dies erschwert die Erzeugung eines Ausgleichsmoments während des Beladevorgangs.

In der Praxis wird daher bei manuellem Betrieb des Ladekrans 2 häufig ein Lastweg 32 gewählt. Bei dem Lastweg 32 sind die Schwenkbewegung und die Radialbewegung zwar ebenfalls entkoppelt, jedoch folgt stets einer Schwenkbewegung um einen kleinen Winkel eine Radialbewegung um einen kleinen Weg, sodass sich der Lastweg 32 gegenüber dem oben skizzierten Lastweg 30 deutlich verkürzt. Der Lastweg 32 ist somit zwar kürzer als der Lastweg 30. Jedoch ist die bei Bewegen der Last 7 entlang dem Lastweg 32 resultierende zeitliche Änderung des Lastmoments, welche die Last 7 auf das Schiff 1 ausübt, unregelmäßig. Dementsprechend ist der für einen sicheren Beladevorgang erforderliche Ausgleich des Lastmoments vergleichsweise schwer zu realisieren.

Ein sowohl hinsichtlich der Weglänge als auch hinsichtlich der Gleichmäßigkeit von zeitlichen Änderungen des Lastmoments optimierter Lastweg ist der Lastweg 31 gemäß Figur 1(b). Bei diesem Lastweg 31 wird eine Radialbewegung auf den Turm 3 zu und eine Schwenkbewegung um die Achse des Turms 3 derart gleichzeitig durchgeführt, dass die Last auf geradem Wege vom Aufnahmeort 34 zum Ablageort 33 bewegt wird. Bei dem Lastweg 31 erfolgen somit gleichmäßige Änderungen des Lastmoments, welche sich besonders einfach durch die Anti-Heeling-Anlage kompensieren lassen. Bei Bewegen der Last 7 entlang dem Lastweg 31 kann das Beladen daher besonders sicher und schnell durchgeführt werden. Um den optimierten Lastweg 31 einhalten zu könne, bedarf es jedoch einer Kransteuerung, welche als Eingangsgröße eine exakt bestimmte Lage der Last benötigt. Diese Lage kann durch Bestimmung der Position insbesondere des GPS-Lastortsensor 14 relativ zum GPS-Referenzsensor 12 erhalten werden. Mit dem erfindungsgemäßen Verfahren zur Positionsbestimmung liegen diese Positionsdaten vor und können mit Vorteil als Eingangsgröße für eine Steuerung des Ladekrans 2 benutzt werden. Auf diese Weise vermag die Steuerung des Ladekrans 2 die Last 7 entlang des optimierten Lastwegs 31 vom Aufnahmeort 34 zum Ablageort 33 zu verbringen.

Anhand der Figuren wurde somit ein Verfahren zum Beladen über eine Längsseite gemäß der Erfindung erläutert, bei dem eine Position der Last relativ zum Schwimmkörper ermittelt wird, um in Abhängigkeit von der ermittelten Position eine Sollgröße für ein Anti-Heeling-System zu bestimmen. Ebenfalls wurde eine bevorzugte Ausführungsform einer Vorrichtung zum Ausgleichen gemäß der Erfindung erläutert.

Schließlich wurden ein Verfahren zum Ermitteln eines Lastmoments relativ zu einem Schwimmkörper und eine zugehörige Messausrüstung zur Durchführung dieses Verfahrens erläutert. Durch die Einbeziehung des Lastmoments in die Regelung auf der einen Seite und durch die Fähigkeit des Ausgleichssystems zur Erzeugung eines variablen Durchflusses sowie zum Abbremsen des Durchflusses auf der anderen Seite kann mit Vorteil erfindungsgemäß im bei der Beladung besonders kritischen Schwenkvorgang des Ladekrans die bei herkömmlichen Anti-Heeling-Systemen für diesen Einsatzbereich problematische Trägheit umgangen werden.

### BEZUGSZEICHENLISTE

- 1: Schiff
- 2: Ladekran
- 3: Turm
- 4: Ladefläche
- 5: Ausleger
- 6: Trageseil
- 7: Last
- 8: Wasserlinie
- 9: Mittellinie
- 10: Vertikallinie
- 11: Krängungswinkel
- 12: erster GPS-Referenzsensor
- 14: GPS-Lastortsensor
- 15: GPS-Lastortsensor
- 16: Bug
- 17: dritter GPS-Referenzsensor
- 18: vierter GPS-Referenzsensor
- 19: Anti-Heeling-System
- 20: Ausgleichstank
- 21: Ausgleichstank
- 22: Ausgleichsleitung
- 23: Füllstandsmesser
- 24: Füllstandsmesser
- 25: Propellerpumpe
- 26: Frequenzumrichter
- 27: Bremswiderstand
- 28: Absperrklappe
- 29: Steuer- und Regelungseinrichtung
- 30: Lastweg
- 31: Lastweg
- 32: Lastweg
- 33: Ablageort
- 34: Aufnahmeort

## Patentansprüche

1. Verfahren zum Ausgleichen eines durch eine Last auf einen Schwimmkörper, einwirkenden Lastmoments um eine Drehachse des Schwimmkörpers, indem ein zum Ausgleich des Lastmoments erforderliches Ausgleichsmoment erzeugt wird, wobei die Last von einem Ausleger (5) einer auf dem Schwimmkörper (1) angeordneten Ladevorrichtung (2) getragen wird, **dadurch gekennzeichnet, dass** eine Position der Last (7) relativ zum Schwimmkörper (1) durch eine globale Positionsbestimmung eines auf dem Schwimmkörper (1) angeordneten schwimmkörperseitigen Referenzmesspunktes (12) sowie mindestens eines lastseitig angeordneten Lastortmesspunktes (14, 15) ermittelt und in Abhängigkeit von der ermittelten Position das Ausgleichsmoment bestimmt wird.

2. Verfahren nach Anspruch 1, **dadurch gekenntzeichnet**, **dass** zur Bestimmung des Lastmoments relativ zu einer Drehachse des Schwimmkörpers (1) eine Masse der Last ermittelt wird und anschließend in Abhängigkeit von dem Lastmoment das Ausgleichsmoment bestimmt wird.

3. Verfahren nach Anspruch 1 oder 2, **dadurch gekennzeichnet, dass** zeitliche Änderungen der Position der Last (7) und/oder des Lastmoments ermittelt werden.

4. Verfahren nach einem der vorhergehenden Ansprüche, **dadurch gekennzeichnet, dass** das Ausgleichsmoment zusätzlich in Abhängigkeit mindestens eines den Tiefgang des Schwimmkörpers (1) kennzeichnenden Wertes bestimmt wird.

5. Verfahren nach einem der vorhergehenden Ansprüche, **dadurch gekennzeichnet, dass** das ermittelte Ausgleichsmoment mit einem mittels eines Referenzverfahrens ermittelten Vergleichswert verglichen wird und im Falle einer Abweichung festgestellt wird, ob diese außerhalb eines gegebenen Toleranzintervalls liegt, wobei das Referenzverfahren vorzugsweise eine direkte Messung eines Neigungswinkels (11) um eine Drehachse des Schwimmkörpers umfasst.

6. Verfahren nach einem der Ansprüche 1 bis 5, **dadurch gekennzeichnet, dass** aus einem vorgegebenen Lastweg eine planmäßige zukünftige Position der Last ermittelt wird, wobei in Abhängigkeit von der ermittelten zukünftigen Position das Ausgleichsmoment bestimmt wird.

7. Vorrichtung (19) zum Ausgleichen eines durch eine Last (7) auf einen Schwimmkörper einwirkenden Lastmoments um eine Drehachse des Schwimmkörpers (1), wobei die Last von einem Ausleger (5) einer auf dem Schwimmkörper (1) angeordneten Ladevorrichtung (2) getragen wird, umfassend
- mindestens zwei paarweise gegenüberliegend angeordnete Ausgleichstanks (20, 21),
- eine die Ausgleichstanks (20, 21) paarweise verbindende Ausgleichsleitung (22),
- Verschiebemittel (25) zum Verschieben einer Ausgleichsflüssigkeit zwischen den Ausgleichstanks (20, 21) über die Ausgleichsleitung (22)
**dadurch gekennzeichnet, dass** die Verschiebemittel zum Erzeugen eines variablen Durchflusses durch die Ausgleichsleitung ausgebildet sind, wobei )),)die Verschiebemittel eine frequenzvariabel ansteuerbare, vorzugsweise in einem Vierquadrantenbetrieb betreibbare, Pumpe (25), mit einem Bremswiderstand (27) im Zwischenkreis und/oder mit Mitteln zum Rückspeisen in ein Bordnetz, umfassen, wobei die Vorrichtung ferner
- einen ersten schwimmkörperseitigen Referenzsensor (12) zur Anordnung auf dem Schwimmkörper für die globale Positionsbestimmung eines schwimmkörperseitigen Referenzmesspunktes,
- mindestens einen lastseitigen Lastsensor (14, 15) für die globale Positionsbestimmung des Lastortmesspunktes zur Anordnung im Bereich der Last (7), sowie
- Auswertemittel (29) zum Auslesen der von den Sensoren (12, 14, 15, 17, 18) bestimmten Positionsdaten umfasst.

8. Verfahren zur Positionsbestimmung einer Last, wobei die Last (7) von einem Ausleger (5) einer auf dem Schwimmkörper (1) angeordneten Ladevorrichtung (2) getragen wird, **dadurch gekennzeichnet, dass** es eine globale Positionsbestimmung eines auf dem Schwimmkörper (1) angeordneten schwimmkörperseitigen Referenzmesspunktes (12) sowie mindestens eines lastseitig angeordneten Lastortmesspunktes (14, 15) umfasst,
wobei es zum Ermitteln eines durch eine Last (7) auf den Schwimmkörper einwirkenden Lastmoments um eine Drehachse des Schwimmkörpers (1) verwendet wird,wobei zum Ermitteln des Lastmoments eine globale Positionsbestimmung eines in einem Abstand auf einer Referenzlinie (9) angeordneten zweiten schwimmkörperseitigen Referenzmesspunktes (13) vorgenommen wird, wobei der Abstand des Lastortmesspunktes (14, 15) von der Referenzlinie (9) berechnet wird,wobei die aus der Positionsbestimmung gewonnenen Positionsdaten zur Steuerung der Ladevorrichtung (2) verwendet werden, um einen gewünschten Lastweg, den die von dem schwenkbaren Ausleger (5) getragene Last mittels der Ladevorrichtung zurücklegt, einzuhalten, wobei der Lastweg derart gewählt wird, dass das Lastmoment um eine Drehachse des Schwimmkörpers (1) beim Bewegen der Last entlang des Lastwegs gleichmäßig variiert.

9. Verfahren nach Anspruch 8, **dadurch gekennzeichnet, dass** der Lastweg als kürzester Weg zwischen einer Position der Last beim Aufnehmen und einer Position beim Ablegen gewählt wird.

10. Messausrüstung zur Durchführung eines Verfahrens nach einem der Ansprüche 8 bis 9, mindestens umfassend
- einen ersten schwimmkörperseitigen Referenzsensor (12) zur Anordnung auf dem Schwimmkörper für die globale Positionsbestimmung eines schwimmkörperseitigen Referenzmesspunktes,
- mindestens einen lastseitigen Lastsensor (14, 15) für die globale Positionsbestimmung des Lastortmesspunktes zur Anordnung im Bereich der Last (7),
- Auswertemittel (29) zum Auslesen der von den Sensoren (12, 14, 15, 17, 18) bestimmten Positionsdaten, wobei die Auswertemittel (29) zur Ermittlung des Lastmoments in Abhängigkeit von den Positionsdaten ausgestaltet sind, wobei
Mittel zum Übertragen von Daten der Positionsbestimmung an eine Steuerungseinrichtung einer Ladevorrichtung vorgesehen sind.

11. Messausrüstung nach Anspruch 10, **dadurch gekennzeichnet, dass** ein zweiter schwimmkörperseitiger Referenzsensor (13) zur Anordnung in einem Abstand auf einer Referenzlinie zu dem ersten schwimmkörperseitigen Referenzsensor (12) vorgesehen ist, wobei die Auswertemittel (29) zur Berechnung des Abstands des Lastortmesspunktes von der Referenzlinie ausgestaltet sind.

12. Vorrichtung zur Durchführung des Verfahrens nach einem der Ansprüche 1 bis 6, mindestens umfassend
- eine Vorrichtung zum Erzeugen eines zum Ausgleichen des Lastmoments erforderlichen Ausgleichsmoments,
- eine Messausrüstung zum Ermitteln einer Position der Last (7) relativ zum Schwimmkörper (1),
- wobei die Messausrüstung nach einem der Ansprüche 10 bis 11 und/oder die Vorrichtung (19) zum Ausgleichen nach Anspruch 7 ausgestaltet ist/sind.

## Claims

1. Method for compensating a load moment about an axis of rotation of a floating body, which load moment acts on the floating body through a load, by a compensation moment necessary for compensating the load moment being produced, the load being carried by an extension arm (5) of a loading apparatus (2) arranged on the floating body (1), **characterised in that** a position of the load (7) relative to the floating body (1) is identified by means of global position determination of a floating-body-side reference measurement point (12) arranged on the floating body (1) and of at least one load-side load location measurement point (14, 15), and the compensation moment is determined on the basis of the identified position.

2. Method according to claim 1, **characterised in that** a mass of the load is identified in order to determine the load moment relative to an axis of rotation of the floating body (1) and the compensation moment is subsequently determined on the basis of the load moment.

3. Method according to either claim 1 or claim 2, **characterised in that** temporal changes to the positon of the load (7) and/or to the load moment are identified.

4. Method according to any of the preceding claims, **characterised in that** the compensation moment is additionally determined on the basis of at least one value characterising the draught of the floating body (1).

5. Method according to any of the preceding claims, **characterised in that** the identified compensation moment is compared with a comparative value identified by means of a reference method and, in the event of an anomaly, it is ascertained whether said anomaly lies outside a given tolerance interval, the reference method preferably comprising a direct measurement of an angle of inclination (11) about an axis of rotation of the floating body.

6. Method according to any of claims 1 to 5, **characterised in that** a planned future position of the load is identified from a predetermined load path, the compensation moment being determined on the basis of the identified future position.

7. Apparatus (19) for compensating a load moment about an axis of rotation of a floating body (1), which load moment acts on a floating body through a load (7), the load being carried by an extension arm (5) of a loading apparatus (2) arranged on the floating body (1), comprising
- at least two compensation tanks (20, 21) arranged in pairs opposite one another,
- a compensation line (22) connecting the compensation tanks (20, 21) in pairs,
- pushing means (25) for pushing a compensation fluid between the compensation tanks (20, 21) via the compensation line (22),
**characterised in that** the pushing means are designed to produce a variable through-flow through the compensation line, the pushing means comprising a pump (25) which can be controlled at variable frequencies, can be preferably operated in a four-quadrant operation and comprises a brake resistor (27) in the intermediate circuit and/or comprises means for feedback into an on-board network, the apparatus further comprising
- a first floating-body-side reference sensor (12) to be arranged on the floating body for the global position determination of a floating-body-side reference measurement point,
- at least one load-side load sensor (14, 15) to be arranged in the region of the load (7) for the global position determination of the load location measurement point, and
- analysis means (29) for reading out the position data determined by the sensors (12, 14, 15, 17, 18).

8. Method for determining the position of a load, the load (7) being carried by an extension arm (5) of a loading apparatus (2) arranged on the floating body (1), **characterised in that** said method comprises a global position determination of a floating-body-side reference measurement point (12) arranged on the floating body (1) and of at least one load-side load location measurement point (14, 15),
said method being used to identify a load moment about an axis of rotation of the floating body (1), which load moment acts on the floating body through a load (7), a global position determination of a second floating-body-side reference measurement point (13) arranged at a distance on a reference line (9) being carried out in order to identify the load moment, the distance of the load location measurement point (14, 15) from the reference line (9) being calculated, the position data obtained from the position determination being used to control the loading apparatus (2) in order to keep to a desired load path, which is covered by the load, carried by the pivotable extension arm (5), by means of the loading apparatus, the load path being selected in such a way that the load moment about an axis of rotation of the floating body (1) varies in a uniform manner when the load is moved along the load path.

9. Method according to claim 8, **characterised in that** the load path is selected as the shortest path between a position of the load in which said load is picked up and a position in which said load is put down.

10. Measuring equipment for carrying out a method according to any of claims 8 to 9, at least comprising
- a first floating-body-side reference sensor (12) to be arranged on the floating body for the global position determination of a floating-body-side reference measurement point,
- at least one load-side load sensor (14, 15) to be arranged in the region of the load (7) for the global position determination of the load location measurement point,
- analysis means (29) for reading out the position data determined by the sensors (12, 14, 15, 17, 18), the analysis means (29) being designed to identify the load moment on the basis of the position data, wherein
means for transmitting data relating to the position determination to a control device of a loading apparatus are provided.

11. Measuring equipment according to claim 10, **characterised in that** a second floating-body-side reference sensor (13) to be arranged on a reference line at a distance from the first floating-body-side reference sensor (12) is provided, the analysis means (29) being designed to calculate the distance of the load location measurement point from the reference line.

12. Apparatus for carrying out the method according to any of claims 1 to 6, at least comprising
- an apparatus for producing a compensation moment necessary for compensating the load moment,
- measuring equipment for identifying a position of the load (7) relative to the floating body (1),
- wherein the measuring equipment is designed according to any of claims 10 to 11 and/or the apparatus (19) for compensating is designed according to claim 7.

## Revendications

1. Procédé de compensation d'un couple de charge, engendré par une charge sur un corps flottant, par rapport à un axe de rotation du corps flottant, dans lequel un couple de compensation requis pour compenser le couple de charge est généré, dans lequel la charge est supportée par un bras (5) d'un dispositif de chargement (2) disposé sur le corps flottant (1), **caractérisé en ce qu'**une position de la charge (7) est déterminée par rapport au corps flottant (1) par une définition de position globale d'un point de mesure de référence (12) situé côté corps flottant disposé sur le corps flottant (1) ainsi qu'au moins d'un point de mesure d'emplacement de charge (14, 15) disposé du côté de la charge, et le couple de compensation est défini en fonction de la position déterminée.

2. Procédé selon la revendication 1, **caractérisé en ce qu'**un poids de la charge est déterminé afin de définir le couple de charge par rapport à un axe de rotation du corps flottant (1), et le couple de compensation est ensuite défini en fonction du couple de charge.

3. Procédé selon la revendication 1 ou 2, **caractérisé en ce que** des modifications temporelles de la position de la charge (7) et/ou du couple de charge sont déterminées.

4. Procédé selon l'une quelconque des revendications précédentes, **caractérisé en ce que** le couple de compensation est défini en supplément en fonction au moins d'une valeur caractérisant l'enfoncement du corps flottant (1).

5. Procédé selon l'une quelconque des revendications précédentes, **caractérisé en ce que** le couple de compensation déterminé est comparé à une valeur de comparaison déterminée au moyen d'un procédé de référence, dans le cas où un écart est constaté, si ce dernier se situe au-dessus d'une fourchette de tolérance donnée, procédé dans lequel le procédé de référence comprend de préférence une mesure directe d'un angle d'inclinaison (11) autour d'un axe de rotation du corps flottant.

6. Procédé selon l'une quelconque des revendications 1 à 5, **caractérisé en ce qu'**une position de la charge future, conforme aux prévisions, est déterminée à partir d'un trajet de charge spécifié, procédé dans lequel le couple de compensation est défini en fonction de la position future déterminée.

7. Dispositif (19) de compensation d'un couple de charge, engendré par une charge (7) sur un corps flottant, par rapport à un axe de rotation du corps flottant (1), dans lequel la charge est supportée par un bras (5) d'un dispositif de chargement (2) disposé sur le corps flottant (1),
comprenant
- au moins deux réservoirs de compensation (20, 21) disposés par paire de manière à se faire face,
- une conduite de compensation (22) reliant par paire les réservoirs de compensation (20,21),
- des moyens de déplacement par coulissement (25) servant à déplacer par coulissement un liquide de compensation entre les réservoirs de compensations (20, 21) par l'intermédiaire de la conduite de compensation (22),
**caractérisé en ce que** les moyens de déplacement par coulissement sont réalisés de sorte à produire un débit variable à travers la conduite de compensation, dans lequel les moyens de déplacement par coulissement comprennent une pompe (25) pouvant être commandée selon une fréquence variable, pouvant de préférence fonctionner selon un mode de fonctionnement à quatre cadrans, avec une résistance de freinage (27) dans le circuit intermédiaire et/ou avec des moyens servant à la récupération dans un réseau de bord, dans lequel le dispositif comprend en outre
- un premier capteur de référence (12) situé côté corps flottant destiné à être disposé sur le corps flottant pour la définition de la position globale d'un point de mesure de référence situé côté corps flottant,
- au moins un capteur de charge (14, 15) situé côté charge pour la définition de position globale du point de mesure d'emplacement de charge destiné à être disposé dans la zone de la charge (7), ainsi que
- des moyens d'évaluation (29) servant à lire les données de position définies par les capteurs (12, 14, 15, 17, 18).

8. Procédé de définition de la position d'une charge, dans lequel la charge (7) est supportée par un bras (5) d'un dispositif de chargement (2) disposé sur le corps flottant (1), **caractérisé en ce qu'**il comprend une définition de position globale d'un point de mesure de référence (12) situé côté corps flottant disposé sur le corps flottant (1) ainsi qu'au moins d'un point de mesure d'emplacement de charge (14, 15) disposé du côté charge,
dans lequel il est utilisé pour déterminer un couple de charge, engendré par une charge (7) sur le corps flottant, par rapport à un axe de rotation du corps flottant (1), dans lequel une définition de position globale d'un deuxième point de mesure de référence (13) situé côté corps flottant disposé à une distance donnée sur une ligne de référence (9) est mise en oeuvre pour déterminer un couple de charge, dans lequel la distance du point de mesure d'emplacement de charge (14, 15) est calculée par la ligne de référence (9), dans lequel les données de position obtenues à partir de la définition de position sont utilisées pour commander le dispositif de chargement (2) afin de respecter une course de charge souhaitée, que parcourt la charge supportée par le bras (5) pouvant pivoter au moyen du dispositif de chargement, dans lequel la course de charge est choisie de telle manière que le couple de charge par rapport à l'axe de rotation du corps flottant (1) varie de manière homogène lors du déplacement de la charge le long de la course de charge.

9. Procédé selon la revendication 8, **caractérisé en ce que** la course de charge est choisie comme la course la plus courte entre une position de la charge lors de la réception et une position lors du dépôt.

10. Equipement de mesure servant à exécuter un procédé selon l'une quelconque des revendications 8 à 9, comprenant au moins
- un premier capteur de référence (12) situé du côté du corps flottant destiné à être disposé sur le corps flottant pour la définition de position globale d'un point de mesure de référence situé côté corps flottant,
- au moins un capteur de charge (14, 15) situé côté charge pour la définition de position globale du point de mesure d'emplacement de charge destiné à être disposé dans la zone de la charge (7),
- des moyens d'évaluation (29) servant à lire des données de position définies par les capteurs (12, 14, 15, 17, 18), dans lequel les moyens d'évaluation (29) sont configurés pour déterminer le couple de charge en fonction des données de position, dans lequel
des moyens sont prévus pour transmettre des données de la définition de position à un système de commande d'un dispositif de chargement.

11. Equipement de mesure selon la revendication 10, **caractérisé en ce qu'**un deuxième capteur de référence (13) situé du côté du corps flottant est prévu pour être disposé à une distance d'une ligne de référence par rapport au premier capteur de référence (12) situé du côté du corps flottant, dans lequel les moyens d'évaluation (29) sont configurés pour calculer la distance du point de mesure d'emplacement de charge par rapport à la ligne de référence.

12. Dispositif servant à exécuter le procédé selon l'une quelconque des revendications 1 à 6, comprenant au moins
- un dispositif servant à produire un couple de compensation requis pour la compensation du couple de charge,
- un équipement de mesure servant à déterminer une position de la charge (7) par rapport au corps flottant (1),
- dans lequel l'équipement de mesure selon l'une quelconque des revendications 10 à 11 et/ou le dispositif (19) de compensation selon la revendication 7 sont prévus.
